# DEMANDE DE BREVET EUROPEEN

(11) **EP 0 081 026 A1**
(43) Date de publication de la demande: **15.06.1983**
(21) Numéro de dépôt: 81401927.9
(22) Date de dépôt: 03.12.1981
(51) Int. Cl.: D01H 3/00, B65H 54/00

(54) **Machine textile à usage domestique, telle qu'un rouet**

(71) Demandeur: AMYOT d'INVILLE, Stanislas Marie Jean Gabriel, F-76200 Dieppe Cédex (FR)
(72) Inventeur: AMYOT d'INVILLE, Stanislas Marie Jean Gabriel, F-76200 Dieppe Cédex (FR)

(57) **Abrégé**

Le bras (2) du cadre (1) du dispositif de filage, qui porte latéralement l'enrouleur (3), est décalé par rapport à l'axe de l'autre bras. La joue de la bobine (7) comporte en son centre un trou borgne. Le bati-support du dispositif de filage est formé de deux parties verticales (8) assemblées à une traverse haute (9), à deux traverses cylindriques (10) et à la partie basse de la gaine de protection du moteur (11). Il est supporté par quatre pieds amovibles (14) fixés au bati par . des boulons (40).

Les traverses (10) servent aussi à l'articulation des capots de protection du dispositif de filage et à l'emboitement des longerons support (18) des appareils à retordre , à mettre en écheveau et à remplir les bobines et canettes de métier à tisser. Ces longerons sont immobilisés par un cône serré par une vis.

Le moteur électrique est fixé sur la plaquette (38) qui coulisse dans l'empreinte de guidage (49).

Le dispositif de retordage formé d'un cadre vertical (19), de deux goujons et de deux broches (33), verrouillées par l'ergot (34), porte les bobines (20) et (21).

Le dispositif de mise en écheveau formé d'une étoile (23) à trois branches dont l'une est rompue pour porter un bras détendeur (35).

L'appareil à remplir les canettes s'adapte dans l'une des traverses (10) par son axe excentré portant les roulements du dispositif.

## Description

L'invention concerne un métier permettant de filer a la main, de retordre le fil obtenu, de le mettre en écheveau et de remplir des bobines ou des canettes de métier à tisser son dispositif de filage, le bati-support sur lequel il tourne, le moteur électrique, le dispositif de réglage de tension de courroie, les gaines de protection qui sont placées sur ce bati-support, les dispositifs de retordage, de mise en écheveau et de remplissage de bobines ou canettes de métier à tisser, qui sont adaptés sur ce bati.

Le principe du métier a filer à la main, appelé "rouet" consiste à tordre une fibre en la faisant passer dans une broche tournante puis à l'enrouler sur une bobine par l'intermédiaire d'un cadre appelé épinglier. Cet ensemble constitue le dispositif de filage et c'est la différence de vitesse de rotation entre l'épinglier portant la broche et la bobine qui permet d'obtenir un fil correctement tordu et enroulé.

Sur des dispositifs connus, ce résultat est obtenu, dans le cas de courroie unique par un frein agissant sur la bobine tournant librement sur l'axe de l'épinglier et, dans le cas où l'épingler et la bobine sont entrainés chacun par une courroie, il est obtenu par la différence de tension entre les courroies.

On connait aussi mon brevet d'invention Français n⁰2 423 562 selon lequel un enrouleur distribuant le fil sur la bobine est disposé à l'intérieur d'un cadre dans le plan de ses montants et la bobine est entraînée d'un coté, par un embout rapporté sur l'axe d'entrainement et de l'autre, s'emboîte dans un embout a collerette tournant sur la broche.

Les rouets construits selon la méthode traditionnelle ne permettent ni la précision ni la rapidité de travail qui sont actuellement recherchés. Le dispositif de filage, objet de mon brevet Français cité, devrait subir une simplification de la forme du cadre et une modification de la bobine.

La présente invention telle qu'elle est caractérisée dans les revendications,rèsoud le problème consistant à créer un métier permettant, sur le même appareil, de filer à la main, de retordre le fil obtenu, de le mettre en écheveau et de remplir des bobines ou des canettes de métier à tisser.

Les avantages obtenus,grâce à cette in vention, consistent en ce qu'on peut faire ces opérations, avec plus de facilité et de rapidité, sur cet appareil qui est robuste, peu encombrant, facile à transporter et bien protégé.

Dans ce qui suit, l'invention est exposée plus en détail à l'aide de dessins représentant seulement un mode d'éxécu- tion.

Les dessins annexés sont:
Planche 1 - Vue de face. Le capot de protection enveloppant le dispositif de filage et la partie haute de la gaine de protection du moteur ne sont pas représentés.
Planche 2 - Figure 1 vue de droite. Figure 2 vue de gauche. L'un des capots de protection enveloppant le dispositif de filage est représenté entr'ouvert.
Planche 3 - Dispositif à retordre. Figure 1 vue de face Figure 2 vue de profil
Planche 4 - Appareil à faire les écheveaux.
   Figure 1 vue de face
   Figure 2 vue de profil
Planche 5 - Appareil à remplir les bobines ou les canettes de métier à tisser.
Planche 6 - Vue d'ensemble.

Ils représentent un métier permettant de filer à la main, de retordre le fil obtenu, de le mettre en écheveau et de remplir des bobines ou des canettes de métier à tisser, comprenant essentiellement un dispositif de filage formé par un cadre fermé régulier (1) portant un enrouleur (3) et recevant une bobine (4) entrainée d'un coté par son axe (5) et tournant de l'autre sur la broche (6).

La bobine (4) est constituée par deux joues s'emboitant sur un tube.

Le dispositif de filage est porté par un bati-support formé de deux parois verticales (8) assemblées par emboitement et collage ou rivetage à une traverse haute (9), à deux traverses cylindriques creuses (10)et àla partie basse (11) de la gaine de protection du moteur. Un moteur élec trique (12), dont la poulie à double gorge entraine le dispositif de filage par deux courroies plates, est fixé à l'une des parois verticales (8) par l'intermédiaire d'une plaquette (38).

Deux capots de protection (13) enveloppent le dispositif de filage de part et d'autre du bati. Des capots,qui ne sont pas représentés, protègent le moteur et les poulies.

Quatre pieds (14)emboités dans le bati, supportent l'en semble des dispositifs.

Le réglage de la variation de vitesse de la bobine par rapport à celle du cadre est réalisé par un galet tendeur, constitué par un axe (15) traversant le bati et comportant d'un coté, un bras de levier (16) manoeuvré par l'utilisateur, et, de l'autre, un bras portant une poulie folle (17).

Le dispositif de retordage du fil, supporté par des longerons (18), est constitué par un cadre vertical (19), por-= tant les bobines (20) et (21).

Le dispositif de mise en écheveau est constitué par un équerre (22),supporté par des longerons (18), sur lequel tourne une étoile à trois branches (23) ayant à leur extrè- mité, disposée perpendiculairement, une tige(24) servant a recevoir le fil.

L'appareil à remplir les bobines ou les canettes de métier à tisser est constitué par une poulie (25) servant de logement aux roulements à billes, prolongé par un cône (26) et une tige filetée (27) sur laquelle se visse un second cône (28) pour immobiliser la bobine. La poulie tourne sur un axe (29) qui s'emboite sur l'une des traverses cylindriques creuses (10).

Conformément à la présente invention, le bras (2) du cadre (1) porte latéralement un enrouleur (3) et, pour rétablir l'équilibre dynamique de l'équipement mobile, le bras (2) est décalé par rapport à l'axe de l'autre bras, dans le sens opposé à celui où se situe cet enrouleur.

Les joues de la bobine (7) comportent, en leur centre, un trou borgne dans lequel s'emboîte, d'un coté, l'axe d'en- trainement (5) rendu solidaire de la bobine par deux ergots (46), et de l'autre, tourne la broche (6).

Le bati-support comporte des logements pour les roulements à billes du dispositif de filage, des logements pour les pieds amovibles (14), des trous pour le passage de l'axe du dispositif de réglage (15), des trous pour la fixation de la plaquette support de moteur (38). Une poignée de portage (30) est ménagée dans la traverse haute (9) qui porte des dispositifs de verrouillage (31) des capots de protection du dispositif de filage. Les traverses cylindriques creuses (10) sont à la fois des éléments constitutifs du bati, des articulations pour les capots (13) de protection du dispositif de filage et le support des longerons (18) portant les appareils à retordre, à mettre en écheveau et à bobiner les canettes.

Les pieds amovibles (14) sont fixés sur les parois verticales (8) par des boulons (40) les traversant, serrés par des écrous à oreilles.

Les longerons (18) supportant les appareils à retordre et à mettre en écheveau s'emboitent dans les traverses cylindriques creuses (10) et sont immobilisés à l'intérieur de ces traverses par un càne(41) serrant l'extrémité fendue des longerons (18) contre la paroi interne de la traverse (10) au moyen d'une tige filetée (42) et de l'écrou à oreilles (43).

Dans le dispositif de retordage, les bobines tournent d'un coté sur des goujons (32)fixés sur l'un des cotés du cadre (19), et, de l'autre sur des broches amovibles (33) qui permettent de placer les bobines. Ces broches comportent un ergot (34),situé latéralement, permettant de les verrouiller.

Dans le dispositif de mise en écheveau, l'une des branches (23) est rompue pour recevoir un bras détendeur (35) qui est percé à sa partie médiane d'un trou oblong (36) pour le passage du boulon (47) serré par un écrou à oreilles et, à son extrémité d'un enfourchement (37) pour le coulissement de l'ergot de guidage (48) prolongé pour servir à l'entrainement manuel.

La plaquette (38), coulissant dans l'empreinte de guidage (49), qui fixe le moteur (12) à la paroi verticale (8) du bati-support, comporte deux trous oblongs(39) pour permettre le réglage de la hauteur du moteur par rapport aux poulies du dispositif de filage, selon le diamètre de la poulie de moteur utilisée, sans changer les courroies.

Dans le dispositif de remplissage des bobines ou des canettes de métier à tisser, les cônes (26) et (27) permettent de placer des bobines de différente grandeur. La tension de la courroie entrainant le dispositif de filage est assurée par le bras (44) et son contrepoids mobile (45) agissant sur l'excentrique de l'axe (29). La poulie (25) servant de cage aux roulements à billes et le cône (26) ne forment qu'une seule et même pièce.

## Revendications

1 Métier permettant de filer à la main, de retordre le fil obtenu, de le mettre en écheveau et de remplir des bobines ou des canettes de métier à tisser, constitué d'un dispositif de filage, formé par un cadre régulier (1) portant l'enrouleur sur un de ses bras (2) et une bobine (4) tournant sur son axe, caractérisé en ce que l'enrouleur est situé latéralement au bras (2) du cadre (1)
en ce que, pour rétablir l'équilibre dynamique de l'équipement mobile, le bras (2), portant l'enrouleur (3) est décalé par rapport à l'axe de l'autre bras, dans le sens opposé à celui où se situe cet enrouleur.

2 Métier selon la revendication 1, caractérisé en ce que les joues de la bobine (7) comportent , en leur centre, un trou borgne dans lequel, d'un coté s'emboite l'axe d'en trainement (5), rendu solidaire par deux ergot de l'au tre, tourne la broche (6).

3 Métier permettant de filer à la main, de retordre le fil obtenu, de le mettre en écheveau et de remplir des bobines ou des canettes de métier à tisser, constitué par un bati-support formé de deux parois verticales (8) assemblées par emboitement à une traverse haute (9), à deux traverses cylindriques creuses (10) et à la partie basse (11) de la gaine de protection du moteur, caractérisé en ce que, dans les parties verticales (8), sont ménagés les logements des roulements à billes (50) du dispositif de filage et les logements des piéds amovibles (14), les trous'de passage de l'axe (15) du dispositif de réglage, les trous de fixation de la plaquette (38) et l'empreinte de guidage (35),
en ce que les traverses cylindriques creuses (10) sont à la fois des éléments constitutifs du bati-support, des articulations pour les capots de protection (13), 1_{%} support des longerons (18) et de l'appareil à remplir les bobines ou canettes de métier à tisser.

4 Métier selon la revendication 3, caractérisée en ce que l'immobilisation des pieds sur la bati-support est réalisée par serrage d'écrous à oreilles sur des boulons traversant les parois verticales (8) et les pieds (14).

5 Métier selon la revendication 3, caractérisée en ce qu'une poignée de portage (30) est ménagée dans la traverse haute (9) qui porte des verrous pour les capots (31).

6 Métier selon la revendication 3, caractérisée en ce que le moteur électrique (12) est fixé à la partie verticale du bati-support par une plaquette (38) coulissant dans une empreinte de guidage (49) qui est percée de deux trous oblongs (39) pour placer les boulons de fixation au bati-support. La distance entre le moteur et les poulies peut ainsi être règlée,selon le diamètre de la poulie moteur utilisée, sans changer les courroies.

7 Métier selon la revendication 3, caractérisée en ce que les longerons (18),supportant les appareils à retordre et à mettre en écheveau, s'emboitent dans les traverses cylindriques creuses (10) et sont immobilisés, à l'intérieur de ces travrses, par un cône (41) serrant l'extrémité fendue du longeron (18) contre la paroi interne de la traverse (10), au moyen de la tige filetée (42) et de l'écrou à oreilles (43).

8 Métier permettant de filer à la main, de retordre le fil obtenu, de le mettre en écheveau et de remplir des bo⁼ bines ou des canettes de métier à tisser, constitué par un dispositif de retordage supporté par des longerons (18), formé d'un cadre vertical (19) portant des bobines (20) et (21),
caractérisé en ce qu'elles tournent, d'un coté sur des goujons (32) placés sur le cadre et, de l'autre, sur des broches amovibles (33) qui portent un ergot (34), situé latéralement à cette broche pour permettre leur verrouillage.

9 Métier permettant de filer à la main, de retordre le fil obtenu, de le mettre en écheveau, de remplir des bobines ou des canettes de métier à tisser, constitué par un dispositif de mise en écheveau formé d'un équerre (22) porté par des longerons (18), sur lequel tourne une étoile à trois branches (23), à l'extrémité desquelles se trouve une tige (24) destinée à recevoir le fil,
caractérisé en ce que l'une des branches de l'étoile (23) qui est rompue pour recevoir un bras détendeur(35) est percé, en sa partie médiane, d'un trou oblong (36), pour le passage du boulon (47) serré par un écrou à oreilles et, à son extrémité, d'un enfourchement pour le coulissement d'un ergot de guidage (48) prolongé pour servir à l'entrainement manuel.

10 Métier permettant de filer à la main, de retordre le fil obtenu, de le mettre en écheveau, de remplir des bobines ou canettes de métier à tisser, constitué par un dispositif à remplir des bobines ou des canettes de métier à tisser, formé d'un axe (29) s'emboitant dans l'une des traverses cylindriques creuses (10) portant une poulie (25) formant cage de roulement à billes, prolongée par une partie conique (26) et une tige filetée (27) sur laquelle se visse un.second cône (28), caractérisé en ce que la disposition conique permet la pose de bobines ou de canettes de métier à tisser de grandeur différente,
en ce que la poulie (25) est entrainée depuis le moteur par une courroie et que le réglage de la tension de cette courroie est assuré par le bras (44) et son contrepoids mobile agissant sur l'excentrique de l'axe (29),
en ce que la poulie (25),formant cage de roulement à billes,et le cône (26), ne sont qu'une seule pièce.
